# EUROPÄISCHE PATENTSCHRIFT

(11) **EP 1 740 476 B1**
(45) Veröffentlichungstag und Bekanntmachung des Hinweises auf die Patenterteilung: **31.12.2008**
(21) Anmeldenummer: 05731927.9
(22) Anmeldetag: 19.04.2005
(51) Int. Cl.: B65D 30/10, B65D 33/00

(54) **SACK MIT INFORMATIONSFLÄCHE**
BAG WITH AN INFORMATION SURFACE
SAC MUNI D'UNE SURFACE UTILISEE COMME SUPPORT D'INFORMATIONS

(30) Priorität: 19.04.2004 DE 102004019388
(43) Veröffentlichungstag der Anmeldung: 10.01.2007
(73) Patentinhaber: Mondi AG, 1032 Wien (AT)
(72) Erfinder: WALLAT, Hans-Dieter, 04687 Trebsen (DE)
(74) Vertreter: Lins, Edgar
(86) Internationale Anmeldenummer: PCT/AT2005/000133
(87) Internationale Veröffentlichungsnummer: WO 2005/100184

(56) Entgegenhaltungen:
- CH-A5- 590 763
- FR-A- 2 667 846
- US-A- 3 219 253
- US-A- 5 163 756
- US-A- 5 971 261
- US-B1- 6 206 570
- US-B1- 6 435 561
- US-B1- 6 641 306

## Beschreibung

Die Erfindung betrifft einen Sack mit einer Wandung, die aus wenigstens einer Lage aus flexiblem Material besteht, aus der durch Umklappen von Abschnitten in einer Längsrichtung und einer in Längsrichtung verlaufenen streifenförmigen dauerhaften Verbindung der umgeklappten und aufeinander gelegten Abschnitte miteinander eine Schlauchform mit zwei offenen Enden gebildet ist, von denen ein erstes Ende zum Befüllen des Sackes verschlossen und ein zweites Ende zum Verschließen nach dem Befüllen vorgesehen ist, wobei eine Außenseite einer Außenlage der Wandung bedruckt ist.

Derartige Säcke können in vielen Ausführungsformen hergestellt werden. Als flexible Materialien kommen insbesondere Kunststofffolien und Papierlagen, insbesondere Kraftsackpapierlagen, in Betracht. Bei hochbelastbaren Säcken aus Kraftsackpapierlagen wird üblicherweise ein mehrlagiger Aufbau realisiert, wobei eine Zwischenlage als Dampf- bzw. Feuchtigkeitssperre aus einer Kunststofffolie eingelegt sein kann. Insbesondere für geringere Belastungen kann der Sack auch einlagig gebildet sein, so daß die eine Lage zugleich die Außenlage der Sackwandung bildet.

FR 2 667 846 A1 offenbart einen einlagigen Sack in Form einer Einkaufstüte, die eine große Vorderseite und Rückseite aufweist, die über eine Faltlinie miteinander verbunden sind. Im Bereich der Faltlinie sind Zusatzlagen befestigt, die mit ihren freien Enden mit Klebpunkten auf den genannten großen Flächen festgelegt sind. Durch Aufreißen der Klebpunkte können auf den durch die doppelten Lagen abgedeckten, die Vorderseite und Rückseite der Tüte bildenden Wandstücke sowie auf der Innenseite der Zusatzwandung vorhandene Informationen und Illustrationen wahrgenommen werden. Durch das Aufreißen der doppelten Wände stehen somit zusätzliche Informationsflächen zur Verfügung.

Der Verschluss des Sackes an seinem ersten (die Unterseite bildenden) Ende kann durch Verkleben, Verschweißen oder vorzugsweise durch die Ausbildung eines gefalteten und verklebten Sackbodens erfolgen. Üblich sind dabei Kreuzböden und Blockböden, die als rechteckige Bodenform einen zumindest angenähert rechteckigen Querschnitt des Sackes beim Befüllen bedingen.

Der Sack kann als oben offener Sack befüllt und anschließend die Öffnung der Oberseite geschlossen werden, beispielsweise durch mehrfaches Falten und/oder Verkleben, Vernähen oder ähnliches. Es ist ferner bekannt, bereits vor dem Befüllen auch an dem zweiten Ende einen gefalteten und geklebten Boden auszubilden, der eine gegebenenfalls mit einem Ventilschlauch versehene Befüllöffnung aufweist. Der Verschluß eines derartigen Ventilsackes erfolgt nach dem Befüllen durch Verschließen des Ventils durch Verkleben, Verschweißen oder lediglich Flachdrücken, beispielsweise mittels des Fülldruckes des gefüllten Sackes, wenn dieser nach dem Befüllen auf den mit dem Einfüllventil versehenen Boden abgeworfen wird.

Die bekannten Säcke sind auf ihrer Außenlage zumindest teilweise bedruckt, um den Sackinhalt zu identifizieren, eine Produktwerbung durchzuführen und dem Benutzer Hinweise zur Verwendung des Füllgutes zu geben. Die Internationalisierung des Handels bedingt, daß die Benutzungshinweise in mehreren Sprachen gegeben werden müssen, damit die Benutzungshinweise in allen Ländern verstanden werden können, in die das Produkt exportiert wird. Bereits durch die Vergrößerung des gemeinsamen europäischen Marktes ist eine erhebliche Zunahme an Amtssprachen der betroffenen Länder festzustellen. Dies führt dazu, daß auf Säcken der genannten Art immer mehr Informationsfläche für Benutzungshinweise zur Verfügung gestellt werden muß. Bei einer vorgegebenen Sackgröße stößt die verfügbare Informationsfläche an Grenzen. Um die erforderlichen Informationen unterbringen zu können, müssen diese daher immer kleiner gedruckt werden, wodurch die Lesbarkeit der Informationen, die im Benutzungsalltag gegeben sein muß, stark beeinträchtigt wird.

Die DE 203 12 185 U1 enthält einen Hinweis auf einen Vorschlag, bei einem mehrlagigen Sack die Innenseite der Außenlage zu bedrucken, so daß beim Öffnen des Sackes die Außenlage aufgerissen wird, um die Benutzungshinweise auf der Innenseite der Außenlage zur Kenntnis nehmen zu können. Diese Lösung ist unbrauchbar, weil die Stabilität des Sackes auch beim oder nach dem Öffnen vollständig erhalten bleiben muß, um den gegebenenfalls geöffneten Sack alltagstauglich hantieren zu können. Im Ergebnis müßte daher der Sack mit einer zusätzlichen Lage hergestellt werden, nur um die Informationen aufdrucken zu können. Da die Außenlage den Umwelteinflüssen während des Transports unmittelbar unterliegt, muß die Außenlage widerstandsfähig, also aufwendig, aufgebaut sein, beispielsweise mit Kraftsackpapier. Die durch die zusätzliche Lage entstehenden Kosten machen die Lösung unwirtschaftlich. DE 203 12 185 U1 enthält daher den Vorschlag, an den Sack nachträglich Informationsmaterial, beispielsweise in Form eines Leporellos, zu befestigen, beispielsweise durch Klebung. Diese Lösung ist ebenfalls aufwendig, bedarf besonderer Verfahrensschritte nach der Herstellung des Sackes und stellt darüber hinaus nicht sicher, daß die zusätzlich angebrachten Hinweise nicht während der rauhen Handhabung von Säcken während des Transports und der Lagerung abgerissen werden und daher dem Benutzer nicht mehr zur Verfügung stehen.

Der vorliegenden Erfindung liegt daher die Aufgabe zugrunde, einen Sack der eingangs erwähnten Art zur Verfügung zu stellen, der zusätzliche Informationsflächen aufweist, ohne daß diese nachträglich an ihm befestigt werden müssen.

Zur Lösung dieser Aufgabe ist erfindungsgemäß ein Sack der eingangs erwähnten Art dadurch gekennzeichnet, dass beide Enden der Wandung zu einem eine rechteckige Sackform des gefüllten Sackes bedingenden Boden gefaltet und verklebt sind und der Boden am zweiten Ende eine Einfüllöffnung aufweist, dass einer der Abschnitte der Außenlage mit einem Endstück über die Verbindung hinausragt, sich um eine Kante herum bis auf eine benachbarte Seite der Wandung erstreckt und mit seinem freien Ende leicht lösbar an der unter ihm liegenden Außenlage befestigt ist, dasseine zusätzliche Informationsfläche nach dem Lösen des Endstücks freilegbar ist und dass das Endstück in die Faltung der Böden einbezogen ist und am Übergang zum gefalteten Boden eine Aufreißperforation aufweist, die sich bis zur dauerhaften Verbindung erstreckt.

Das Lösen der leicht lösbaren Verbindung des Endstücks von dem darunter liegenden Bereich der Außenlage führt zu einer Aufklappbarkeit des Endstücks um die für die Schlauchform benötigte streifenförmige dauerhafte Verbindung herum.

Die zusätzliche Informationsfläche kann vorzugsweise durch eine Bedruckung der Innenseite des Endstücks für den Benutzer freigelegt werden, ohne daß dadurch die Stabilität des Sackes beeinträchtigt wird. Alternativ oder ergänzend hierzu kann bevorzugt zwischen das Endstück und dem darunter liegenden Bereich der Außenlage ein bedrucktes Einlegeblatt eingebracht sein, wodurch eine der Größe der beiden Seiten des Einlegeblattes entsprechende Informationsfläche zur Verfügung steht.

Erfindungsgemäß sind beide Enden des Sackes zu einem die rechteckige Sackform des gefüllten Sackes bedingenden Boden gefaltet und verklebt. Das Endstück ist in die Faltung des Bodens einbezogen. Dies ist herstellungstechnisch günstig, weil die Fertigung des Sackes in herkömmlicher Weise mit einer um das Endstück verbreiterten Außenlage erfolgen kann, die im Bereich des Endstücks die gleiche Länge aufweist, wie sie für die Herstellung des Sackes mit den Bodenfaltungen benötigt wird. Das Endstück weist am Übergang zum gefalteten Boden eine Aufreißperforation auf, die sich bis zur dauerhaften Verbindung erstreckt. Das durch die Einfaltung des Endstücks in den Bodenbereich erforderliche Aufreißen des Endstücks in Breitenrichtung des Sackes läßt sich mit einer Aufreißperforation sauberer und ohne die Gefahr des Einreißens von benötigten Informationsflächen bewerkstelligen.

Die dauerhafte Verbindung ist vorzugsweise als streifenförmige Verklebung und vorzugsweise mittig auf einer großen Seite des im gefüllten Zustand quaderförmigen Sackes angeordnet. Das Endstück kann sich dann bis zu einer den Übergang zu einer kleinen Sackseite darstellenden Kante des Sackes erstrecken, vorzugsweise jedoch auch um die Kante herum bis auf die benachbarte kleine Seite des Sackes. Eine Vergrößerung des aufklappbaren Endstücks ist natürlich auch dadurch möglich, daß die Position der dauerhaften Verbindung auf der großen Sackseite von der Kante weggerückt wird, zu der sich das Endstück hin erstreckt.

Bei der zusätzlichen Vergrößerung der Informationsfläche durch ein eingelegtes Einlageblatt wird vorzugsweise auch das Einlageblatt in die Faltung des Bodens mit einbezogen. Dadurch ist es möglich, das Einlageblatt ausschließlich durch die Faltung des Bodens an der Außenlage zu fixieren. Da das Einlageblatt durch die Außenlage des Sackes geschützt ist, kann es aus einem vergleichsweise einfachen Papier gebildet sein und ist somit leicht im Bereich des Übergangs zum gefalteten Boden in Breitenrichtung des Sackes abreißbar, wobei auch dieses Abreißen durch eine Aufreißperforation unterstützt werden kann.

Durch die vorliegende Erfindung läßt sich somit wenigstens eine zusätzliche Informationsfläche realisieren, für die die Herstellung des Sackes grundsätzlich nicht geändert werden muß und die im Herstellungsprozeß des Sackes zur Verfügung gestellt wird, also keine nachträglichen Schritte, beispielsweise zur Anbringung einer separat hergestellten und verpackten Informationsfläche, erfordert.

Die Erfindung soll im Folgenden anhand eines in der Zeichnung dargestellten Ausführungsbeispiels näher erläutert werden. Es zeigen:
Fig. 1 eine perspektivische Ansicht einer Ausführungsform eines erfindungsgemäßen Sackes in einem gefüllten Zustand;
Fig. 2 eine perspektivische Darstellung gemäß Fig. 1 mit einem zur Freilegung von Informationsflächen aufgeklappten Abschnitt der Außenlage;
Fig. 3 eine Ansicht gemäß Fig. 2 mit einem zusätzlich eingebrachten Einlegeblatt.

Der in Fig. 1 im gefüllten Zustand dargestellte Sack weist eine zylindrische Mantelwandung 1 auf, die mittels einer streifenförmigen Verklebung 2 schlauchförmig geschlossen ist. Die Verklebung ist in Figur 1 für eine Außenlage 3 des mehrlagigen Papiersacks gestrichelt eingezeichnet. Die Außenlage 3 ist mit einem Endstück 4 über die Verklebung 2 hinaus verlängert. Das Endstück 4 ist mit seinem freien Ende 5 an einem unter ihm liegenden Bereich der Außenlage 3 fixiert, beispielsweise durch einen (nicht dargestellten) aufgebrachten streifenförmigen Haftkleber, der leicht lösbar ist.

In dem dargestellten Ausführungsbeispiel ist der durch die Wandung 1 gebildete Schlauch mit einem ersten Boden 6 an der Unterseite und einem zweiten Boden 7 auf der Oberseite verschlossen. Hierzu sind die entsprechenden Enden der Wandung 1 in bekannter Weise zu dem Boden 6, 7, hier jeweils einem Kreuzboden, gefaltet und verklebt. In bekannter Weise ist zwischen den Bodeneinschlägen und dem Eckeinschlag des Kreuzbodens ein Ventilschlauch 8 eingelegt und der Boden mit einem Bodendeckblatt 9 abgedeckt.

In Fig. 1 ist mit gestrichelten Linien eine von dem Endstück 4 abgedeckte Informationsfläche 10 angedeutet, die zur Bedruckung beispielsweise mit Benutzungshinweisen vorgesehen ist.

Fig. 1 verdeutlicht ferner, daß von der freien Kante 5 des Endstücks 4 ausgehend am Übergang zum Boden 6, 7 jeweils eine Perforationslinie 11 in dem Endstück 4 vorgesehen ist, die sich bis zu der Verklebung 2 hin erstreckt.

Fig. 2 verdeutlicht, daß das Endstück 4 an der freien Kante 5, beispielsweise durch Abziehen von der Haftklebefläche und durch Aufreißen entlang der Perforationslinie 11 bis zu der dauerhaften Klebelinie 2 aufklappbar ist, so daß die Informationsfläche 10 auf der ursprünglich durch das Endstück 4 abgedeckten Außenseite der Außenlage 3 freigelegt ist. Darüber hinaus kann das Endstück 4 auf seiner innenliegenden Fläche 12 ebenfalls mit einer Informationsfläche 10' bedruckt sein.

Die Figuren 1 und 2 verdeutlichen, daß das Endstück 4 eine derartige Länge aufweist, daß es mit in die Böden 6, 7 eingefaltet ist. Für das in Fig. 2 dargestellte Abklappen des Endstücks 4 von der Außenlage 3 der Wandung 1 muß daher sowohl die Fixierung der Endkante 5 des Endstücks 4 gelöst als auch eine Abtrennung des Endstücks 4 von den in die Böden 6, 7 hineinragenden Abschnitten erfolgen, was mit Hilfe der Perforationslinien 11 erleichtert wird.

Das dargestellte Ausführungsbeispiel zeigt ein Endstück 4, das sich von der Klebelinie 2 auf der Mitte einer großen Seite der Wandung 1 um eine Kante 13 herum bis auf eine benachbarte kleine Seitenwand der Wandung 1 erstreckt. Dies hat den Vorteil, daß die Befestigung des Endstücks 4 an den darunter liegenden Bereich der Außenlage 3 auf der kleinen Seitenwand erfolgt, so daß die große Seitenwand bis zur Kante 13 für die Informationsfläche 10 zur Verfügung steht.

Bei dem in Fig. 3 dargestellten Ausführungsbeispiel ist in den Zwischenraum zwischen Endstück 4 und dem darunter liegenden Abschnitt der Außenlage 3 ein Einlegeblatt 14 eingebracht, das doppelseitig bedruckt sein kann und so weitere Informationsflächen zur Verfügung stellt.

Das Einlegeblatt 14 weist eine Breite auf, die etwas geringer als der Abstand zwischen der Verklebung 2 und der Kante 13 ist. Die Länge des Einlegeblatts 14 ist so gewählt, daß das Einlegeblatt 14 mit beiden Enden in die Böden 6, 7 eingefaltet und so mit der Außenlage 3 verbunden ist. Eine weitere Verbindung mit der Außenlage 3, beispielsweise durch eine Klebung oder ähnliches, erübrigt sich daher, so daß die Informationsfläche des Einlegeblatts 14 nicht durch Klebeflächen oder ähnliches vermindert wird.

Es ist ohne Weiteres für den Fachmann ersichtlich, daß das Einlegeblatt 14 während des normalen Herstellprozesses des Sackes eingebracht wird, so daß nach dem eigentlichen Herstellvorgang des Sackes weder für die Informationsflächen 10, 10' noch für die Informationsflächen des Einlegeblatts 14 zusätzliche Verfahrensschritte erforderlich sind.

Da das Endstück 4 aus dem Material der widerstandsfähig ausgebildeten Außenlage 3 gebildet ist, sind die Informationsflächen 10, 10' und das etwa eingebrachte Einlegeblatt 14 zuverlässig während des Transports geschützt, ohne daß hierfür zusätzlicher Aufwand erforderlich wäre.

## Patentansprüche

1. Sack mit einer Wandung (1), die aus wenigstens einer Lage aus flexiblem Material besteht, aus der durch Umklappen von Abschnitten in einer Längsrichtung und einer in Längsrichtung verlaufenen streifenförmigen dauerhaften Verbindung (2) der umgeklappten und aufeinander gelegten Abschnitte miteinander eine Schlauchform mit zwei offenen Enden gebildet ist, von denen ein erstes Ende zum Befüllen des Sackes verschlossen und ein zweites Ende zum Verschließen nach dem Befüllen vorgesehen ist, wobei eine Außenseite einer Außenlage (3) der Wandung (1) bedruckt ist, **dadurch gekennzeichnet, dass** beide Enden der Wandung (1) zu einem eine rechteckige Sackform des gefüllten Sackes bedingenden Boden (6, 7) gefaltet und verklebt sind und der Boden (7) am zweiten Ende eine Einfüllöffnung (8) aufweist, dass einer der Abschnitte der Außenlage (3) mit einem Endstück (4) über die Verbindung (2) hinausragt, sich um eine Kante (13) herum bis auf eine benachbarte Seite der Wandung (1) erstreckt und mit seinem freien Ende (5) leicht lösbar an der unter ihm liegenden Außenlage (3) befestigt ist, dass eine zusätzliche Informationsfläche (10, 10') nach dem Lösen des Endstücks (4) freilegbar ist und dass das Endstück (4) in die Faltung der Böden (6, 7) einbezogen ist und am Übergang zum gefalteten Boden (6, 7) eine Aufreißperforation (11) aufweist, die sich bis zur dauerhaften Verbindung (2) erstreckt.

2. Sack nach Anspruch 1, **dadurch gekennzeichnet, dass** das Endstück (4) auf seiner Innenseite bedruckt ist.

3. Sack nach Anspruch 1 oder 2, **dadurch gekennzeichnet, dass** die dauerhafte Verbindung (2) mittig auf einer großen Seite der Wandung (1) des Sackes angeordnet ist.

4. Sack nach einem der Ansprüche 1 bis 3, **dadurch gekennzeichnet, dass** zwischen dem Endstück (4) und dem darunter liegenden Bereich der Außenlage (3) ein bedrucktes Einlegeblatt (14) eingebracht ist.

5. Sack nach Anspruch 4, **dadurch gekennzeichnet, dass** das Einlegeblatt (14) in die Faltung des Bodens (6, 7) einbezogen ist.

6. Sack nach Anspruch 5, **dadurch gekennzeichnet, dass** das Einlegeblatt (14) ausschließlich durch die Faltung des Bodens (6, 7) an der Außenlage (3) fixiert ist.

## Claims

1. Bag having a wall (1) which consists of at least one layer of flexible material, from which, by means of folding over sections in a longitudinal direction and a strip-like permanent connection (2) running in the longitudinal direction between the sections folded over and placed on one another, a tubular form having two open ends is formed, of which a first end is closed in order to fill the bag and a second end is provided to be closed after the filling, an outer side of an outer layer (3) of the wall (1) being printed, **characterized in that** both ends of the wall (1) are folded and bonded adhesively to form a base (6, 7) causing a rectangular bag shape of the filled bag, and the base (7) at the second end has a filling opening (8), **in that** one of the sections of the outer layer (3) projects with an end piece (4) beyond the connection (2), extends around an edge (13) as far as an adjacent side of the wall (1) and is fixed by its free end (5), such that it can be detached easily, to the outer layer (3) lying under it, **in that** an additional information area (10, 10') can be exposed after the end piece (4) has been detached, and **in that** the end piece (4) is incorporated into the fold of the bases (6, 7) and, at the transition to the folded base (6, 7), has a tear-off perforation (11) which extends as far as the permanent connection (2).

2. Bag according to Claim 1, **characterized in that** the end piece (4) is printed on its inner side.

3. Bag according to Claim 1 or 2, **characterized in that** the permanent connection (2) is arranged centrally on a large side of the wall (1) of the bag.

4. Bag according to one of Claims 1 to 3, **characterized in that** a printed insert sheet (14) is introduced between the end piece (4) and that region of the outer layer (3) which is located underneath it.

5. Bag according to Claim 4, **characterized in that** the insert sheet (14) is incorporated into the fold of the base (6, 7).

6. Bag according to Claim 5, **characterized in that** the insert sheet (14) is fixed to the outer layer (3) exclusively by the fold of the base (6, 7).

## Revendications

1. Sac avec une paroi (1) composée d'au moins une couche de matériau flexible, ledit sac présentant, à partir de volets retournés dans une direction longitudinale et d'une zone allongée s'étendant selon une direction longitudinale pour former une fixation permanente (2) entre lesdits volets retournés l'un sur l'autre, une forme tubulaire avec deux extrémités ouvertes parmi lesquelles une première extrémité est prévue pour être fermée lors du remplissage et une deuxième extrémité est prévue pour être fermée après le remplissage, dans lequel sac une face extérieure d'une couche extérieure (3) de la paroi (1) est imprimée, **caractérisé en ce que** les deux extrémités de la paroi (1) sont pliées et collées pour former des fonds (6, 7) causants de forme rectangulaire pour le sac une fois rempli et que le fond (7) de la deuxième extrémité présente une ouverture de remplissage (8), **en ce que** l'un des volets de la couche extérieure (3) dépasse au delà de la fixation (2) avec une partie d'extrémité (4), s'étendant jusqu'à un côté voisin de la paroi (1) avec une bordure (13) rabattue et fixée de façon facilement détachable par son extrémité libre (5) sur la couche extérieure (3) qu'elle recouvre, **en ce qu'**une surface supplémentaire d'informations (10, 10') peut être libérée après avoir détaché la partie d'extrémité (4), et **en ce que** la partie d'extrémité (4) est introduite dans le pli des fonds (6, 7) et présente une perforation d'arrachage (11) qui s'étend jusqu'à la fixation permanente (2).

2. Sac selon la revendication 1, **caractérisé en ce que** la partie d'extrémité (4) est imprimée sur sa face intérieure.

3. Sac selon l'une quelconque des revendications 1 ou 2, **caractérisé en ce que** la fixation permanente (2) est disposée de façon centrée sur le grand côté de la paroi (1) du sac.

4. Sac selon l'une quelconque des revendications 1 à 3, **caractérisé en ce qu'**une feuille imprimée est insérée entre la partie d'extrémité (4) et la couche extérieure (3) qu'elle recouvre.

5. Sac selon la revendication 4, **caractérisé en ce que** la feuille insérée (14) est introduite à l'intérieur du pli de fond (6, 7).

6. Sac selon la revendication 5, **caractérisé en ce que** la feuille insérée (14) est fixée sur la couche extérieure (3) uniquement au moyen du pli du fond (6, 7).
